# EUROPÄISCHE PATENTSCHRIFT

(11) **EP 0 379 185 B1**
(45) Veröffentlichungstag und Bekanntmachung des Hinweises auf die Patenterteilung: **06.04.1994**
(21) Anmeldenummer: 90100950.6
(22) Anmeldetag: 18.01.1990
(51) Int. Cl.: B07B 1/22

(54) **Siebtrommel zum Absieben von Abfall oder dgl.**
Drum screen for screening waste or the like
Tamis à tambour pour tamiser des déchets ou similaires

(30) Priorität: 18.01.1989 DE 3901351
(43) Veröffentlichungstag der Anmeldung: 25.07.1990
(73) Patentinhaber: Bürklin, Werner, CH-8280 Kreuzlingen (CH)
(72) Erfinder: Bürklin, Werner, CH-8280 Kreuzlingen (CH); Lentzen, Manfred, D-5100 Aachen (DE)
(74) Vertreter: Hiebsch, Gerhard F., Dipl.-Ing.

(56) Entgegenhaltungen:
- EP-A- 0 082 815
- AT-B- 384 562
- AU-B- 565 066
- DE-A- 2 436 543
- DE-A- 3 403 818
- DE-C- 868 679

## Beschreibung

Die Erfindung betrifft ein Verfahren zum Behandeln von Kompost, Biomasse od. dgl. Aufgabegut auf einer Siebfläche, deren Maschen bzw. Sieblöcher in Richtung des Förderstromes des Aufgabegutes in wenigstens zwei Zonen unterschiedlicher Maschen- oder Lochweite angeordnet werden, wobei das Aufgabegut zum Trennen in wenigstens zwei Kornfraktionen zuerst der Zone engerer Maschen- bzw. Lochweite aufgegeben und dann zu der/den anderen Zone/n befördert wird. Zudem erfaßt die Erfindung eine Vorrichtung mit einer Siebtrommel, deren Sieblöcher in zumindest zwei unterschiedlichen Größen in Bereichen jeweils gleicher Lochgrößen vorgesehen sind, wobei die Sieblöcher in Achsrichtung der Siebtrommel von deren einen Stirnseite zur anderen Stirnseite abnehmende Lochgrößen bzw. Querschnitte aufweisen, und die insbesondere zur Durchführung des vorstehenden Verfahrens eingesetzt zu werden vermag.

Die DE-A-24 36 543 offenbart eine derartige Vorrichtung zum Verarbeiten von Müll, deren um eine geneigte Achse drehbare Siebtrommel polygonen Querschnitts mit zwei Lochgrößen und einem den engeren Löchern zugeordneten Einlauf ausgestattet ist. Zudem soll ein Trommelabschnitt ohne Löcher als Gärtrommel eingesetzt werden können.

Ebenfalls beschreibt EP-0082815 eine Trommel zur Bearbeitung von Kommunalmüll mit zwei Zonen unterschiedlicher Wandöffnungen, deren engere an den Einlauf anschließen.

Nach der AU-A-0565066 schließlich ist eine horizontale Zerkleinerungstrommel, die ebenfalls zwei unterschiedliche Wandlochdurchmesser anbietet im Inneren mit schraubenlinienartig gebogenen Wandschikanen und einem konischen Austrag ausgestattet.

Schließlich lagert bei einem Schmutzabscheider insbesondere für Rüben nach DE-PS 868 679 eine i. w. aus Ringen gebildete Siebtrommel, die ein -- einem Förderer zugeordnetes -- offenes sowie ein verschlossenes Ende besitzt, exzentrisch auf einem Lagerbock, um die Durchlaufzeit für die Rüben und somit die Reinigungsdauer verstellen zu können.

In Kenntnis dieses Standes der Technik hat sich der Erfinder das Ziel gesetzt, die Trennung von Biomüll und dgl. Haufwerk weitergehend zu verbessern und dafür eine kompakte Vorrichtung anzubieten.

Zur Lösung dieser Aufgabe führen die Lehren der unabhängigen Patentansprüche; die Unteransprüche erfassen besonderes vorteilhafte Ausgestaltungen.

Durch die Maßgabe, die Förderrichtung innerhalb der Siebtrommel umkehrbar zu machen, wird das Absieben einer Mischfraktion erheblich erleichtert.

Die Siebtrommel der erfindungsgemäßen Vorrichtung ist etwa in der Mitte ihrer Länge in einem Neigungswinkel schwenkbar gelagert, wobei jedem Trommelende ein Ende eines Förderorgans zugeordnet ist.

Führt man das Aufgabegut zuerst über die Mantelfläche mit den kleineren Sieblöchern, so wird die entsprechende kleine Kornfraktion ausgesiebt; nachfolgend entstehen -- in Abhängigkeit von der Anzahl der einander nachgeschalteten Lochweitenunterschiede --mehrere Fraktionen. Leitet man das Aufgabegut indessen an der an die größte Lochweite anschließenden Trommelstirnseite ein, wird jene Mittelfraktion ausgesiebt, deren Obergrenze von jener größten Lochweite bestimmt ist.

Dazu hat es sich als günstig erwiesen, die Siebtrommel beidends offen zu gestalten und sie mit in ihren Innenraum ragenden Einläufen mit zugeordnetem Zuförderorgan zu versehen. Dieses Zuförderorgan bestimmt die jeweils gewünschte Aufgabestirnseite, und ihm kann zudem eine etwa mittige Aufgabe zugeordnet sein.

Nach einem weiteren Merkmal der Erfindung kann die Förderrichtung des Aufgabegutes durch ein reversierbar ausgebildetes Förderorgan bestimmt werden, etwa eine in gewünschter Richtung wandernde Transportschaufel im Trommelinneren, die von der kleinen zur größten Lochung fördert und umgekehrt werden kann.
Bevorzugt ist eine erfindungsgemäße Ausführungsform, bei der die Siebtrommel -- etwa in der Mitte ihrer Länge -- in einem Neigungswinkel schwenkbar gelagert ist, so daß die Neigungsrichtung die Förderrichtung zu bestimmen vermag.

Nach einem weiteren Merkmal der Erfindung sind im Trommelinnenraum noch Schaufelbleche angebracht, die gegebenenfalls radial in den Innenraum einragen und denen Transportschaufeln zugeordnet sein können. Letztere weisen bevorzugt zur Trommelachse hin geneigte Kanten auf und können auch selbst zur Trommelachse geneigt sein.

Bevorzugt ist die durch das Schwenklager gelegte Radialebene der Siebtrommel bezüglich deren Einbauten Symmetrieebene; beidseits der durch das Schwenklager gelegten Radialebene der Siebtrommel können die unterschiedlichen Durchmesser der Sieblöcher vorgesehen sein.

Andere günstige Merkmale und Kennzeichen der Vorrichtung sind den Unteransprüchen zu entnehmen.

Weitere Vorteile, Merkmale und Einzelheiten ergehen sich aus der nachfolgenden Beschreibung bevorzugter Ausführungsbeispiele sowie anhand der Zeichnung; diese zeigt in
- Fig. 1:: eine Seitenansicht einer erfindungsgemäßen Vorrichtung;
- Fig. 2:: einen Längsschnitt durch einen Teil der Fig. 1;
- Fig. 3:: den Schnitt nach Linie III - III durch Fig. 2;
- Fig. 4:: eine Frontansicht nach Pfeil IV in Fig. 2.

Eine Siebtrommel 1 der Länge n lagert mittig auf einem -- von einem Sockelgestell 26 getragenen -- Neigungsverstellantrieb 8 so, daß sie aus der horizontalen Stellung gem. Fig. 1 in eine gestrichelt dargestellte rechte -- und entsprechend in eine linke --Neigungslage überführt werden kann. Hierzu dienen Kolben / Zylinder-Einheiten 5.

Dieser Siebtrommel 1 wird Kompost, Biomasse od.dgl. Rohmaterial über ein darüber liegendes Verteilförderband 6 zugeleitet, welches dieses Haufwerk von einem mittig aufgebenden Zuförderorgan 7 übernimmt. Vertikale Abstützungen 9 des Sockelgestells 26 halten jeweils einen Einlauftrichter 10 bzw. 10ₘ einer Zulaufschurre 11 bzw. 11ₘ, welche in Fig. 1 in das offene linke bzw. rechte Konusende 1ₖ der Siebtrommel 1 einragen.

Jene Einlauftrichter 10, 10ₘ sind oberhalb der Trommelachse A vorgesehen, ihre geschlossenen Einlaufschurren 11, 11ₘ ragen in den Trommelinnenraum 1ᵢ ein; das Aufgabematerial kann über der Horizontalachse A der Siebtrommel in diese eingebracht werden. Das Aufgabematerial wird nach seinem Durchlauf am anderen Ende durch eingebaute Austragsschaufeln 13 ausgetragen (Fig. 4).

Auf der Siebtrommel 1 sind im gewählten Ausführungsbeispiel auf der linken Trommelhälfte Lochsiebe mit großen Sieblöchern 14 montiert, auf der rechten Trommelhälfte hingegen solche mit kleineren Sieblöchern 15. In der in Fig. 1 wiedergegebenen Stellung gelangt dem Aufgabetrichter 10ₘ zugeführtes Hauferk bzw. dessen feinere Siebfraktion in eine unterhalb der Siebtrommel 1 angeordnete Aufnahmekammer 16 nächstgröberes Material wird durch die Sieblöcher 14 in eine linke Aufnahmekammer 17 gebracht, das Überkorn über die beschriebenen Austragsschaufeln 13 in eine bei 18 angedeutete Außenbox.

Durch die Einstellung des Trommelneigungswinkels w kann die Durchlaufzeit des abzusiebenden Materials verlangsamt oder beschleunigt werden.

Auf der linken Seite der Fig. 1 aufgegebenes Material gelangt zuerst auf die grobmaschige Trommelseite mit der groben Lochung 14 und fließt über die in Pfeilrichtung x zum Austrag 12 (Pfeil in Fig. 1). Hierdurch wird in der Grobfraktion enthaltener Feinanteil vorab durch die Sieblöcher 15 ausgetragen; es entsteht so eine Mittelfraktion.

Die Siebtrommel 1 weist gemäß Fig. 3 längsverlaufende durchgehende Schaufelbleche 19 auf, die das Aufgabegut ständig anheben und auf die jeweils gegenüberliegende Siebfläche schleudern. Dieser Vorgang ist wiederum durch Einstellung von Schnell- oder Langsamlauf den gewünschten Erfordernissen angepaßt.

Zusätzlich sind an den Schaufelblechen 19 Transportquerschaufeln 20 angebracht, die das Material zurücktransportieren und länger im Trommelteil halten (angepaßt durch die Neigung w der Siebtrommel 1).

Die Transportschaufeln 20 haben eine besondere Formgebung, dank derer z.B. Mullsäcke oder Papiertüten od.dgl. durch die Schaufelbleche 19 sowie spitz zugeordnete Transportschaufeln 20 aufgerissen und deren Inhalt geleert wird.

Durch die Wahl einer geeigneten Drehzahl kann wahlweise z.B. organischer Hausmüll besser ausgesiebt werden; für das Aussortieren von Hausmüll können wahlweise bei 14 und 15 Bleche mit gleicher Siehlochung oder Maschenweite gewählt werden. Mit der Verstellung des Neigungswinkels w können Absiebqualität sowie Leistung günstig ausgeglichen werden, d.h. das Ausgabegut kann in der Siebtrommel 1 für eine bessere Aussiebung zurückgehalten werden.

## Patentansprüche

1. Verfahren zum Behandeln von Kompost, Biomasse od. dgl. Aufgabegut auf einer Siebfläche, deren Maschen bzw. Sieblöcher in Richtung des Förderstromes des Aufgabegutes in wenigstens zwei Zonen unterschiedlicher Maschen- oder Lochweite angeordnet werden, wobei das Aufgabegut zum Trennen in wenigstens zwei Kornfraktionen zuerst der Zone engerer Maschen- bzw Lochweite aufgegeben und zu der/den anderen Zone/n befördert wird,
dadurch gekennzeichnet,
daß zum Absieben einer Mischfraktion die Förderrichtung für das Aufgabegut umgekehrt wird.

2. Vorrichtung zum Behandeln von Kompost, Biomasse od. dgl. Aufgabegut mit einer Siebtrommel (1), deren Sieblöcher (14,15) in zumindest zwei unterschiedlichen Größen in Bereichen jeweils gleicher Lochgrößen vorgesehen sind, wobei die Sieblöcher (14,15) in Achsrichtung der Siebtrommel (1) von deren einen Stirnseite zur anderen Stirnseite abnehmende Lochgrößen bzw. Querschnitte aufweisen, insbesondere zur Durchführung des Verfahrens nach Anspruch 1, dadurch gekennzeichnet, daß die Siebtrommel (1) etwa in der Mitte ihrer Länge (n) in einem Neigungswinkel (w) um die horizontale Ebene schwenkbar gelagert ist, wobei jedem Trommelende (10,10m) ein Ende eines Förderorgans (6) zur wahlweisen Beschickung zugeordnet ist.

3. Vorrichtung nach Anspruch 2, gekennzeichnet durch ein Förderorgan (6), mit zwei Enden, die jeweils einem anderen Trommelende (10,10ₘ) zugeordnet sind, wobei das Förderorgan wählbar in zwei Förderrichtungen bewegbar ist.

4. Vorrichtung nach Anspruch 2 oder 3, dadurch gekennzeichnet, daß das Förderorgan in der Siebtrommel (1) verläuft.

5. Vorrichtung, nach Anspruch 2 oder 3, dadurch gekennzeichnet, daß das Förderorgan (6) außerhalb der Siebtrommel verläuft.

6. Vorrichtung nach Anspruch 2 oder 5, dadurch gekennzeichnet, daß die Siebtrommel (1) beidends offen und dort mit in ihren Innenraum (li) ragenden Einläufen (11) versehen ist, denen das Förderorgan (6) zugeordnet ist.

7. Vorrichtung nach Anspruch 6, dadurch gekennzeichnet, daß das Förderorgan (6) eine etwa mittige Aufgabe (7) ausweist.

8. Vorrichtung nach einem der Ansprüche 2 bis 7, dadurch gekennzeichnet, daß im Trommelinnenraum (li) Schaufelbleche angebracht sind.

9. Vorrichtung nach wenigstens einem der Ansprüche 2 bis 8, dadurch gekennzeichnet, daß die Siebtrommel (1) innenseitig mit zumindest einem gewindegangartig gewendelten Schaufelblech versehen und dieses am Trommelmantel festgelegt ist.

10. Vorrichtung nach einem der Ansprüche 2 bis 8, dadurch gekennzeichnet, daß die Schaufelbleche (19) radial in den Innenraum (1ᵢ) einragen und/oder ihnen Transportschaufeln (20) zugeordnet sind, die gegebenenfalls zur Trommelachse (A) geneigt sind (Fig. 2).

11. Vorrichtung nach wenigstens einem der Ansprüche 2 bis 10, dadurch gekennzeichnet, daß die durch das Schwenklager (8) gelegte Radialebene der Siebtrommel (1) bezüglich deren Einbauten (19, 20) Symmetrieebene ist und/oder, daß beidseits der durch das Schwenklager (8) gelegten Radialebene der Siebtrommel unterschiedliche Durchmesser der Sieblöcher (14 bzw. 15) vorgesehen sind.

12. Vorrichtung nach wenigstens einem der Ansprüche 2 bis 11, dadurch gekennzeichnet, daß die Sieblöcher (14, 15) in lösbar montierten Wandungsblechen der Siebtrommel (1) angeordnet sind und/oder, daß an den sich gegebenenfalls auswärts konisch verjüngenden Stirnenden (1ₖ) der Siebtrommel in deren Innenraum (1ᵢ) einragende Austragsschaufeln (13) vorgesehen sind.

13. Vorrichtung nach wenigstens einem der Ansprüche 2 bis 12, dadurch gekennzeichnet, daß die Siebtrommel (1) auf einem Sockelgestell (26) drehbar lagert, das seinerseits am Schwenklager (8) drehbar angebracht ist, und/oder, daß das wippenartig lagernde Sockelgestell (26) mittels wenigstens eines längenveränderlichen Kraftspeichers (5) in seinem Neigungswinkel (w) einstellbar ist.

14. Vorrichtung nach wenigstens einem der voraufgehenden Ansprüche, dadurch gekennzeichnet, daß die Siebtrommel (1) über mehreren nach oben offenen Kammern (16 bis 18) für Siebfraktionen angeordnet ist, wobei gegebenenfalls die Anzahl der Kammern (16 bis 18) jener der Siebfraktionen entspricht und/oder beidseits der vom Schwenklager (8) bestimmten Radialebene jeweils zwei Kammern (17, 18 bzw. 16, 18) vorgesehen sind.

## Claims

1. Process for the treatment of compost, biomass or similar feed material on a screen surface, the meshes or perforations of which are arranged in the direction of delivery of the feed material in at least two zones of different mesh or aperture sizes, the feed material being fed firstly to the zone with a smaller mesh or aperture size for separation into at least two grain fractions and then being conveyed to the other zones(s), characterised in that the conveying direction of the feed material is reversed for screening a mixed fraction.

2. Device for the treatment of compost, biomass or similar feed material, comprising a drum screen (1), the perforations (14, 15) of which are provided in at least two different sizes in regions with identical aperture sizes, the perforations (14, 15) having aperture sizes or cross sections which decrease in the axial direction of the drum screen (1) from one end face to the other, especially for carrying out the process according to claim 1, characterised in that the drum screen (1) is mounted to pivot about the horizontal plane at an angle of inclination (w) approximately in the centre of its length (n), one end of a conveyor member (6) being associated with each drum end (10, 10m) for selective feeding.

3. Device according to claim 2, characterised by a conveyor member (6) which comprises two ends each associated with another drum end (10, 10m) and which can be moved selectively in two conveying directions.

4. Device according to claim 2 or claim 3, characterised in that the conveyor member extends in the drum screen (1).

5. Device according to claim 2 or claim 3, characterised in that the conveyor member (6) extends outside the drum screen.

6. Device according to claim 2 or claim 5, characterised in that the drum screen (1) is open at both ends and is provided there with inlets (11) which project into its inner space (1ᵢ) and with which the conveyor member (6) is associated.

7. Device according to claim 6, characterised in that the conveyor member (6) has an approximately central feed means (7).

8. Device according to one of claims 2 to 7, characterised in that blades are mounted in the inner space (1ᵢ) of the drum.

9. Device according to at least one of claims 2 to 8, characterized in that the drum screen (1) is provided in its interior with at least one blade coiled in a threadlike manner and the blade is fixed to the drum shell.

10. Device according to one of claims 2 to 8, characterized in that the blades (19) project radially into the inner space (1ᵢ) and/or transport blades (20) are associated therewith and are optionally inclined with respect to the drum axis (A) (Fig. 2).

11. Device according to at least one of claims 2 to 10, characterized in that the radial plane of the drum screen (1) defined by the pivot mounting (8) is a plane of symmetry with respect to its inserts (19, 20) and/or that different diameters of perforations (14 or 15) are provided on either side of the radial plane of the drum screen defined by the pivot mounting (8).

12. Device according to at least one of claims 2 to 11, characterised in that the perforations (14, 15) are arranged in removably mounted wall plates of the drum screen (1) and/or that discharge blades (13) are provided on the optionally outwardly tapering ends (lₖ) of the drum screen and project into the inner space (lᵢ) thereof.

13. Device according to at least one of claims 2 to 12, characterised in that the drum screen (1) is rotatably mounted on a base frame (26) which is in turn rotatably mounted on the pivot mounting (8) and/or that the angle of inclination (w) of the base frame (26) mounted in a rockerlike manner can be adjusted by means of at least one energy storage mechanism (5) of adjustable length.

14. Device according to at least one of the preceding claims, characterised in that the drum screen (1) is arranged above a plurality of chambers (16 to 18) open towards the top for screen fractions, the number of chambers (16 to 18) optionally corresponding to the said screen fractions and/or two chambers (17, 18 or 16, 18) being provided on either side of the radial plane defined by the pivot mounting (8).

## Revendications

1. Procédé pour le traitement de compost, de biomasse ou d'un matériau chargé équivalent sur une surface de criblage, dont les mailles ou les trous de criblage sont disposés dans le sens du flux d'alimentation du matériau chargé dans au moins deux zones comportant une largeur de maille ou de trou différente, le matériau chargé étant, pour la séparation en au moins deux fractions granulométriques, amené d'abord à la zone ayant la largeur de maille ou de trou la plus petite et transporté vers l'autre zone/les autres zones,
caractérisé en ce que l'on inverse le sens de transport du matériau chargé pour cribler une fraction mixte.

2. Dispositif pour le traitement de compost, de biomasse ou d'un matériau chargé équivalent, équipé d'un tambour de criblage (1), dont les trous de criblage (14, 15) sont prévus dans au moins deux grandeurs différentes dans des zones ayant chacune des grandeurs de trou identiques, les trous de criblage (14, 15) présentant dans la direction de l'axe du tambour du criblage (1) des grandeurs de trou ou des sections qui diminuent d'une face frontale à l'autre, notamment pour l'application du procédé selon la revendication 1, caractérisé en ce que le tambour de criblage (1) est monté du façon pivotante à peu près au centre de sa (ses) longueur(s) selon un angle d'inclinaison (w) autour du plan horizontal, tandis qu'à chaque extrémité (10, 10m) du tambour est associée une extrémité d'un organe de transport (6) pour l'alimentation optionnelle.

3. Dispositif selon la revendication 2, caractérisé par un organe de transport (6) qui comporte deux extrémités associées chacune à une autre extrémité (10, 10m) du tambour et qui est mobile au choix dans deux sens de transport.

4. Dispositif selon la revendication 2 ou 3, caractérisé en ce que l'organe de transport passe dans le tambour de criblage (1).

5. Dispositif selon la revendication 2 ou 3, caractérisé en ce que l'organe de transport (6) passe à l'extérieur du tambour de criblage.

6. Dispositif selon la revendication 2 ou 5, caractérisé en ce que le tambour de criblage (1) est ouvert aux deux extrémités et est pourvu à ces endroits d'entrées (11) qui dépassent dans son espace intérieur (1ᵢ) et auxquelles est associé l'organe de transport (6).

7. Dispositif selon la revendication 6, caractérisé en ce que l'organe de transport (6) a une alimentation (7) à peu prés centrée.

8. Dispositif selon l'une des revendications 2 à 7, caractérisé en ce que des tôles formant aubes sont disposées à l'intérieur du tambour (1ᵢ).

9. Dispositif selon au moins l'une des revendications 2 à 8, caractérisé en ce que le tambour de criblage (1) est pourvu à l'intérieur d'au moins une tôle formant aube spiralée en pas de vis qui est fixée sur l'enveloppe du tambour.

10. Dispositif selon l'une des revendications 2 à 8, caractérisé en ce que les tôles formant aubes (19) pénètrent radialement dans l'intérieur (1ᵢ) et/ou en ce que leur sont associées des aubes de transport (20) éventuellement inclinées par rapport à l'axe (A) du tambour (figure 2).

11. Dispositif selon au moins l'une des revendications 2 à 10, caractérisé en ce que le plan radial du tambour de criblage (1) qui passe par le palier de pivotement (8) est un plan de symétrie pour les éléments (19, 20) installés dans celui-ci, et/ou en ce que, des deux côtés du plan radial du tambour de criblage qui passe par le palier de pivotement (8), sont prévus des diamètres différents pour les trous de criblage (14 ou 15).

12. Dispositif selon au moins l'une des revendications 2 à 11, caractérisé en ce que les trous de criblage (14, 15) sont disposés dans des tôles de parois amovibles du tambour de criblage (1) et/ou en ce que, aux extrémités frontales (1ₖ) du tambour de criblage éventuellement effilées en pointe vers l'extérieur, sont prévues des aubes de déversement (13) faisant saillie dans son espace intérieur (1ᵢ).

13. Dispositif selon au moins l'une des revendications 2 à 12, caractérisé en ce que le tambour de criblage (1) est monté de façon rotative sur un bâti formant socle (26) qui est lui-même disposé de façon pivotante sur le palier de pivotement (8), et/ou en ce que le bâti formant socle (26) monté à la façon d'une bascule peut être réglé dans son angle d'inclinaison (w) au moyen d'au moins un accumulateur d'énergie (5) variable en longueur.

14. Dispositif salon au moins l'une des revendications précédentes, caractérisé en ce que le tambour de criblage (1) est disposé sur plusieurs chambres (16 à 18) ouvertes vers le haut pour des fractions granulométriques, le nombre des chambres (16 à 18) correspondant éventuellement à celui des fractions granulométriques, et/ou deux chambres (17, 18 ou 16, 18) étant prévues à chaque fois des deux côtés du plan radial déterminé par le palier de pivotement (8).
